# EUROPÄISCHE PATENTSCHRIFT

(11) **EP 0 044 845 B1**
(45) Veröffentlichungstag und Bekanntmachung des Hinweises auf die Patenterteilung: **11.07.1984**
(21) Anmeldenummer: 81900305.4
(22) Anmeldetag: 30.01.1981
(51) Int. Cl.: H04K 1/00

(54) **VERFAHREN UND SCHALTUNGSANORDNUNG ZUR GESICHERTEN ÜBERTRAGUNG VON SPRACHSIGNALEN**
PROCESS AND DEVICE FOR PROTECTING THE TRANSMISSION OF VOCAL SIGNALS
PROCEDE ET DISPOSITIF POUR LA TRANSMISSION PROTEGEE DE SIGNAUX VOCAUX

(30) Priorität: 01.02.1980 CH 817/80
(43) Veröffentlichungstag der Anmeldung: 03.02.1982
(73) Patentinhaber: PATELHOLD Patentverwertungs- & Elektro-Holding AG, Glarus (CH)
(72) Erfinder: MEIER, Peter, CH-6043 Adigenswil (CH)
(74) Vertreter: Lück, Gert, Dr. rer. nat.
(86) Internationale Anmeldenummer: CH8100010
(87) Internationale Veröffentlichungsnummer: WO8102234

## Beschreibung

Die vorliegende Erfindung betrifft ein Verfahren zur gesicherten Übertragung von Sprachsignalen gemäss dem Oberbegriff des Anspruchs 1 sowie eine Schaltungsanordnung zur Durchführung des Verfahrens gemäss dem Oberbegriff des Anspruchs 6.

Bekanntlich finden bei der nachrichtentechnischen Übertragung von Sprache in zunehmendem Masse Methoden zur Sicherung vor unbefugtem Abhören Anwendung. Die entsprechende Sprachübertragung erfolgt zu diesem Zweck entweder durch: Kodierung oder Parameterisierung mit anschliessender Verschlösselung oder durch Verschleierung. Sprachverschleierungsgeräte lassen sich bis heute in sechs Entwicklungsgenerationen einteilen, wobei die letzte nicht mehr von einer Übertragung des Sprachsignals selber ausgeht, sondern von einer orthogonalen Transformation des Sprachsignals (vgl. u.a. ,,l EEE Transactions on Audio and Electroacoustics", vol. AU-21, Nr. 3, Juni 1973, S. 165-174, und P. Meier, _{"}Secure Speech Communication over a CCITT-Speech Channel", published in _{"}NATO ASI Proceedings on Speech Understanding and Synthesis, _{"}Bonas France, Juli 1979).

Es ist ein Verfahren zur Verschleierung von Sprachsignalen gemäss dem Oberbegriff des Anspruchs 1 bekannt (DE-B1 Nr. 2523828). In einer Anordnung zur Durchführung dieses Verfahrens wird ein in seiner Bandbreite auf 3 kHz beschränktes Sprachsignal pulskodemoduliert und durch einen Zeitverwürfler gesteuert in Abtastproben geteilt. Aus den Abtastproben werden mittels einer orthogonalen Matric Bildproben gewonnen und deren Werte abschnittweise nacheinander von einem Sender zu einem Empfänger übertragen.

Theoretisch ist bei diesem Verfahren der Übertragungsweg als ideal angenommen worden; in praxiist nureinesehr beschränkte Verständlichkeit erreichbar, da die Systemgrenzen eines realen Übertragungsweges (z.B. CCITT-Sprachkanal) nicht genügend berücksichtigt sind.

Weitherhin ist aus der US-A Nr. 4064363 ein Vocoder-System zur verschleierten Übertragung von Sprachsignalen bekannt, bei dem senderseitig das Eingangssignal bezüglich seines Frequenzspektrums in ein Basisband und ein oberes Band unterteilt wird. Im Anschluss an eine diskrete Fouriertransformation des Signals werden vom Basisband sämtliche, die Amplituden- und Phaseninformation enthaltenden Fourierkoeffizienten und vom oberen Band nur betragsbezogene, abgeleitete Grössen zusammen in einem gemeinsamen Zeit-Multiplex-Rahmen weiterverarbeitet und über ein nicht weiter beschriebenes Modem zur Empfängerseite übertragen. Während hier bereits auf die Gegebenheiten des Übertragungsweges Rücksicht genommen wird, ist dennoch die Sicherheit gegen unbefugtes Entschleiern unverändert gering.

Es ist daher die Aufgabe der Erfindung, ein Verfahren und eine Schaltungsanordnung zur gesicherten analogen und schmalbandigen Sprachübertragung zu schaffen, welche unter Beibehaltung einer hohen Sprachqualität beim berechtigten Empfänger gleichzeitig eine wesentlich erhöhte Sicherheit gegen unbefugtes Abhören ermöglichen.

Die Aufgabe wird bei einem Verfahren und einer Schaltungsanordnung der eingangs genannten Art durch die Merkmale des kennzeichnenden Teiles des Anspruchs 1 bzw. des Anspruchs 6 gelöst.

Der Kern der Erfindung besteht darin, eine an sich bekannte Informationsreduktion, die durch Weglassen bestimmter Phaseninformationen in einem für das menschliche Gehör unbedeutenden Frequenzbereich oberhalb von etwa 1 kHz erzielt wird, auszunutzen, um die durch die orthogonale Transformation gewonnenen Bildproben trotz beschränkter Bandbreite zusätzlich durch eine Verschlüsselung gesichert zu übertragen und die Restverständlichkeit durch eine Gewichtung des Spektrums weiter zu reduzieren. Dadurch ergibt sich einerseits ein grösserer Schutz vor unbefugtem Abhören und andererseits eine Verringerung der Störempfindlichkeit der Signale im Übertragungsweg.

Das Verfahren nach Anspruch 1 lässt sich mit den Mitteln der modernen Elektronik relativ einfach realisieren und weist die Vorteile hoher Betriebs- sowie Störsicherheit und guter Übertragungsqualität auf.

Der Vorteil eines gemäss Anspruch 3 erweiterten Verfahrens liegt in der erzielten zusätzlichen Abhörsicherheit.

Nachfolgend werden anhand von Zeichnungen das Verfahren sowie eine bevorzugte Schaltungsanordnung näher erläutert; die nichtder Sicherung von unbefugtem Abhören dienenden Baugruppen des Systems sind der Einfachheit halber nicht näher dargestellt.

Es zeigen
Fig. 1 ein Blockschaltbild eines Senders,
Fig. 2 ein Blockschaltbild eines Empfängers in einem System zur sicheren Sprachübertragung,
Fig. 3 ein abgetastetes, pulskodemoduliertes Sprachsignal von 20 ms Dauer,
Fig. 4 das komplexe diskrete Fourierspektrum des Signals gemäss Fig. 3,
Fig. 5 das Fourierspektrum gemäss Fig. 4 nach seiner Gewichtung,
Fig. 6 eine Darstellung resultierender Sprachparameter nach einer Informationsreduktion und dreifachem Duplizieren,
Fig. 7 die Sprachparameter gemäss Fig. 6 nach ihrer Permutation,
Fig. 8 die Sprachparameter gemäss Fig. 7 nach ihrer Kodierung,
Fig. 9 das übertragene modulierte Sprachparametersignal (Sendersignal f' (t)),
Fig. 10 die Sprachsignalparameter nach ihrer Demodulation im Empfänger (vergleichbar mit Fig. 8),
Fig. 11 die Sprachsignalparameter nach ihrer Dekodierung (vergleichbar mit Fig. 7),
Fig. 12 die Sprachsignalparameter nach ihrer Entschlüsselung (vergleichbar mit Fig. 6),
Fig. 13 das rekonstruierte Fourierspektrum (Fourierkoeffizienten gebildet aus Sprachparameter, vergleichbar mit Fig. 4, wobei die verwendete Informationsreduktion erkennbar wird),
Fig. 14 das Fourierspektrum nach seiner inversen Gewichtung (vergleichbar mit Fig. 4),
Fig. 15 das (vergleichbar mit Fig. 3) rekonstruierte Sprachsignal,
Fig. 16a kodierte Sprachparametersignale über einem Intervall von 100 ms (5 Sprachabschnitte zu je 128 Abtastwerten),
Fig. 16b die Sprachparametersignale Fig. 16a nach erfolgter Modulation,
Fig. 16c den Effekt einer einem CCITT-Sprach-' kanal entsprechenden Bandpassfilterung (des Signals 16b) mit einem Durchlassbereich von 300 bis 3000 Hz, und
Fig. 17 einen Qualitätsvergleich zwischen einem Originalsprachsignal Fig. 17a und einem gesichert übertragenen, rekonstruierten Sprachsignal 17b.

Ein Sender gemäss Fig. 1 weist im wesentlichen eine Sprachparameterisierungseinheit A mit nachgeschalteter Datenreduktionsstufe B bzw. 4 und anschliessender Kodiereinheit C auf. Ein dem Sender entsprechender Empfänger (Fig. 2) ist mit einer Rückkodiereinheit C', einer Parameterrückgewinnungseinheit B' und einem Sprachsignalbildner A' ausgerüstet.

Ein Sprachsignal S(t) wird in einer Digitalisierungsstufe 1 (Fig. 1) zuerst in bekannter Weise einem Bandpassfilter mit einem Durchlassbereich von 400 bis 2800 Hz zugeführt. Anschliessend erfolgt auf konventionelle Art eine Digitalisierung des Sprachsignals durch einen 12-bit-Analog/ Digital-Konverter bei einer Abtastfrequenz von 6,4 kHz. Ein daraus resultierender Sprachabschnitt (Frame), bestehend aus 128 Datenpunkten in einem Zeitintervall von 20 ms, ist als pulskodemuduliertes Signal s(t) in Fig. 3 dargestellt. In der der Digitalisierungsstufe 1 nachgeschalteten Diskret-Fouriertransformations-Stufe 2 wird das komplexe diskrete Spektrum dieses Sprachabschnittes gewonnen, so dass an ihrem einen Ausgang eine Funktion A(f) gemäss Fig. 4 entsteht. In einer anschliessenden Spektrumsgewichtungsstufe 3 erfolgt nun eine für höhere Frequenzen linear zunehmende Verstärkung (pre-emphasise), so dass die mittlere Amplitude des Spektrums annähernd konstant wird. Mit dieser Spektrumsgewichtungsstufe 3 (Spectral Flattening) wird der Dynamikbereich des Übertragungskanals (CCITT-Kanal) optimal genutzt. Durch die daraus resultierende geänderte Energieverteilung wird zudem die Restverständlichkeit des Signals drastisch reduziert und folglich die analytische Sicherheit in einem ersten Schritt erhöht.

Die Systemgrenzen der nachfolgenden Datenreduktionsstufe B basieren auf den physiologischen Eigenschaften des menschlichen Gehörs. Dementsprechend ist ein unteres Frequenzband (lb in den Figuren) von 400 bis 1250 Hz und ein oberes Frequenzband (ub in den Figuren) von 1250 bis 2800 Hz vorgesehen. Wiederum aus physiologischen Gründen werden im unteren Frequenzband sämtliche approximierten positiven betrags- und betrags mal phasenbezogenen Informationen übertragen, während im oberen Frequenzband lediglich über k (= 4) Bildproben approximierte Betragsinformationen verarbeitet werden. Diese Informationen erfahren nun in einem Datenduplizierer 5 ein dreifaches Duplizieren und ergeben ein Signal A(t) gemäss Fig. 6, wobei hier vier Parameter für Synchronisationszwecke reserviert sind. Im anschliessenden Datenverschlüssler 6 erfolgt eine Verschlüsselung, s. Fig. 7 a(t) mit den zu Fig. 6 permutierten Sprachparametern des gleichen Sprachabschnittes (m=1 ). Nun erfolgt in bekannter Weise in einem Datenkoder 7 eine Kodierung, wobei die ℓfach vervielfachten Informationssignale als Einheit alternierend mit wechselndem Vorzeichen summiert werden, die resultierenden laufenden Partialsummen gebildet und ℓfach vervielfacht am Ausgang erscheinen, vgl. Fig. 8 A(t). In einem Modulator 8 erfolgt hierauf eine digitale Modulation, welche der spezifischen Bandbreite des Übertragungskanals, im vorliegenden Fall einem CCITT-Sprachkanal, angepasst ist und nach Umsetzung in einem 12-bit-Digital/Analog-Konverter und Tiefpassfilterung in Form eines analogen Sendersignals f(t) (Fig. 9) in diesen eingespeist wird.

Das übertragene Sprachparametersignal f'(t) (übertragenes Sendersignal) gelangt auf den Eingang eines Demodulators 9, Fig. 2; es wird hier demoduliert, so dass A(t) einen Verlauf gemäss Fig. 10 aufweist. Dieses Signal wird anschliessend einem Synchronisations-Detektor/Dekoder 10 zugeführt und erscheint an dessen Ausgang in der Dekodierten Form A(t) nach Fig. 11. In einem nachgeschalteten Entschlüssler 11 wird der Signalverlauf A(t) gemäss Fig. 12 erzielt, welcher dieselbe Parameterfolge wie derjenige nach Fig. 6 aufweist.

Dieses Signal wird einem Datenumformer 12 zugeführt, worauf das in Fig. 13 dargestellte rekonstruierte Fouriersprektrum A(f) entsteht. In der nachfolgenden Invers-Spektrums-Gewichtungs-Stufe 13 wird das invers gewichtete Fourierspektrum entsprechend Fig. 14 gebildet. Dieses Spektrum A(f) erfährt in der nachgeschalteten Diskret-Fourierrücktransformations-Stufe 14 eine Rücktransformation und wird anschliessend in den hintereinander geschalteten Abschnitt-Grenzenanpasser 15 und Digital/Analog-Wandler 16 (12- bit-D-A-Wandler mit Teifpassfilter) zu einem rekonstruierten Sprachsignal S'(t), Fig. 15, aufgearbeitet.

Im weiteren hat es sich als vorteilhaft erwiesen, dem Empfänger Fig. 2 eingangsseitig einen Entzerrer vorzuschalten und das Eingangssignal mit der gegenüber dem Sender doppelten Abtastfrequenz von 12,8 kHz abzutasten. Dadurch verbleiben zusätzliche Datenpunkte für die Detektion, Synchronisation und die Rekonstruktion des Sprachsignals.

Aus Fig. 16, einer Darstellung A(t) von kodierten Sprachparametern über 5 Bildproben entsprechend einem Intervall von 100 ms, lassen sich weitere Zusammenhänge erkennen. Fig. 16a zeigt die Sprachparametersignale mit den durch Pfeile s symbolisierten, in Abständen von jeweils 20 ms erfolgenden Synchronisationsinformationen. Die gleichen Sprachparameter weisen nach ihrer Modulation einen Zeitverlauf gemäss Fig. 16b auf sowie nach einer Bandpassfilterung mit einem Durchlassbereich von 300 bis 3000 Hz (was einem realen Übertragungsweg entspricht) einen Verlauf nach Fig. 16c.

Das oben dargestellte System kann durch den Fachmann in weiten Grenzen variiert und weiterentwickeltwerden. So ist bereits imAusführungsbeispiel, Fig. 1, ein Pseudo-Zufallszahlengenerator 17 vorgesehen, welcher die Anzahl N der Abtastproben in der Sprachparameterisierungsstufe steuert. Dementsprechend erfolgt die Bildung der Sprachabschnitte im Empfänger, Fig. 2, durch einen synchronisierten Pseudo-Zufallsgenerator (18).

Ebenfalls kann beispielsweise die Restverständlichkeit im Übertragungsweg praktisch auf Null reduziert werden durch eine Permutation der Sprachparameter über mehrere Sprachabschnitte oder durch zeitlich variierende Sprachabschnitte, vgl. Fig. 7 mit m=1.

Die Fig. 17 liefert einen Qualitätsbeweis für das System: Fig. 1 7a stellt dabei das Original-Sprachsignal S(t) und Fig. 17b das rekonstruierte Sprachsignal S'(t) dar.

Weitere Nachweise über die hohe Übertragungsqualität konnten durch entsprechende Spektrogramme der Sprachsignale S(t) und S'(t) erbracht werden, welche jedoch hier aus zeichentechnischen Gründen nicht dargestellt sind.

## Patentansprüche

1. Verfahren zur gesicherten Übertragung von Sprachsignalen auf einer durch einen Sender und einen Empfänger gebildeten Analogübertragungsstrecke mit beschränkter Brandbreite, wobei in dem Sender pulskodemodulierte Sprachsignale erzeugt und in einzelne Abschnitte, bestehend aus N Abtrastproben, eingeteilt, orthogonal transformiert, verschlösselt und anschliessend übertragen werden und im synchronisiert zum Sender betriebenen Empfänger durch Rücktransformationen zu einem Sprachsignal zurückgeführt werden, dadurch gekennzeichnet, dass auf der Senderseite:
- in einem ersten Verfahrensschritt das diskrete komplexe Spektrum des jeweiligen Abschnittes berechnet und derart verstärkt wird, dass die einzelnen Spektren eine konstante mittlere Amplitude aufweisen,
- dieses verstärkte Sprachspektrum in ein oberes und unteres Frequenzband aufgeteilt wird, wobei einerseits das obere Frequenzband für aus k komplexen, gemittelten Bildproben approximierte Betragsinformationen und andererseits das untere Frequenzband für approximierte positive betrags-und phasenbezogene Informationen vorgesehen ist, und
- in einem zweiten Verfahrensschritt die daraus resultierenden Informationssignale einzeln ℓfach vervielfacht und in einem Bereich von m Sprachabschnitten als Einheit pseudo-zufällig vertauscht und/oder gruppenweise verschlüsselt und übertragen werden.

2. Verfahren nach Anspruch 1, dadurch gekennzeichnet, dass ein unteres Frequenzband von 400 bis 1250 Hz und ein oberes Frequenzband von 1250 bis 2800 Hz verwendet werden.

3. Verfahren nach einem der Ansprüche 1 oder 2, dadurch gekennzeichnet, dass die in einem Bereich von m Sprachabschnitten pseudo-zufällig vertauschten, tfach vervielfachten, positiven Informationssignale als Einheit alternierend mit wechseldem Vorzeichen summiert, die resultierenden laufenden Partialsummen gebildet, ℓfach vervielfacht, durch digitale Modulation der Bandbreite des Übertragungskanals angepasst und durch ein Synchronisiersignal ergänzt, übertragen werden.

4. Verfahren nach einem der Ansprüche 1 bis 3, dadurch gekennzeichnet, dass die Anzahl N der Abtastproben bei der Parametrisierung der Sprachsignale pseudo-zufällig variiert wird.

5. Verfahren nach einem der Ansprüche 1 bis 4, dadurch gekennzeichnet, dass auf der Empfängerseite im Eingang das empfangene Signal zunächst entzerrt und dann mit einer gegenüber dem Sender doppelten Abtastfrequenz abgetastet wird.

6. Schaltungsanordnung zur Durchführung eines Verfahrens nach Anspruch 1, die senderseitig aus der Hintereinanderschaltung einer Sprachparametrisierungseinheit (A) mit Digitalisierungsstufe (1), Diskret-Fouriertransformations-Stufe (2), einer Datenreduktionsstufe (B) und einer Kodiereinheit (C) mit Datenduplizierer (5), Datenkoder (7) und Modulator (8) besteht und empfangsseitig eine Rückkodiereinheit (C') mit Demodulator (9) und Synchronisations-Detektor/Dekoder (10), eine Parameterrückgewinnungseinheit (B') mit Datenumformer (12) und einen Sprachsignalbildner (A') mit Diskret-Fourierrücktransformations-Stufe (14), Abschnittgrenzanpasser (15) und Digital/Analog-Wandler (16) umfasst, dadurch gekennzeichnet, dass
- senderseitig in der Sprachparametrisierungseinheit (A) der Diskret-Fouriertransformations-Stufe (2) eine Spektrumsgewichtungsstufe (3) und in der Kodiereinheit (C) dem Datenduplizierer (5) ein Datenverschlüssler (6), und
- empfangsseitig in der Rückkodiereinheit (C') dem Synchronisations-Detektor/Dekoder (10) ein Entschlüssler (11) und in der Parameterrückgewinnungseinheit (B') dem Datenumformer (12) eine Invers-Spektrums-Gewichtungs-Stufe (13) nachgeschaltet sind.

7. Schaltungsanordnung nach Anspruch 6, dadurch gekennzeichnet, dass der Sprachparametrisierungseinheit (A) ein erster Pseudo-Zufallszahlengenerator (17) vorgeschaltet ist, dessen Ausgang die Anzahl N der Abtastproben steuert, und dass die Abschnittsbildung im Empfänger durch einen zweiten, synchron zum ersten laufenden Pseudo-Zufallsgenerator (18) gesteuert wird.

## Revendications

1. Procédé pour la transmission protégée de signaux vocaux sur une distance de transmission analogique à largeur de bande limitée formée par un émetteur et un récepteur, suivant lequel des signaux vocaux modulés par impulsions codées sont produits dans l'émetteur et répartis en sections individuelles formées de N échantillons d'analyse, transformés de manière orthogonale, codés, puis transmis et ramenés, dans le récepteur fonctionnant en synchronisme avec l'émetteur, par des retransformations, à l'état de signal vocal, caractérisé en ce que, du côté émetteur:
- au cours d'une première opération du procédé, on calcule le spectre complexe discret de chaque section et on l'amplifie de telle façon que les spectres individuels présentent une amplitude moyenne constante,
- on subidivise ce spectre vocal amplifié en une bande de fréquence supérieure et une bande de fréquence inférieure, étant entendu que, d'une part, la bande de fréquence supérieure est prévue pour des informations quantitatives déterminées approximativement à partir de la moyenne de k échantillons d'image complexes et que, d'autre part, la bande de fréquence inférieure est prévue pour des informations quantitatives et relatives à la phase positives déterminées approximativement, et
- dans une seconde opération du procédé, les signaux d'information qui en résultent sont multipliés individuellement par I et sont permutés de manière pseudo-aléatoire en tant qu'unité et/ou sont codés par groupes dans un domaine de m sections de parole et transmis.

2. Procédé suivant la revendication 1, caractérisé en ce qu'une bande de fréquence inférieure de 400 à 1250 Hz et une bande de fréquence supérieure de 1250 à 2800 Hz sont utilisées.

3. Procédé suivant l'une des revendications 1 ou 2, caractérisé en ce que les signaux d'information positifs, multipliés par I, permutés de manière pseudo-aléatoire dans un domaine de m sections de parole, sont sommés en tant qu'unité alternant avec un signe qui change, les sommes partielles courantes et résultantes sont formées, multipliées par I, adaptées par modulation numérique de la largeur de bande du canal de transmission et transmises, après avoir été complétées par un signal de synchronisation.

4. Procédé suivant l'une des revendications 1 à 3, caractérisé en ce que le nombre N d'échantillons d'analyse varie de manière pseudo-aléatoire lors de la paramétrisation des signaux de parole.

5. Procédé suivant l'une des revendications 1 à 4, caractérisé en ce que, du côté récepteur, à l'entrée, le signal reçu est tout d'abord corrigé, puis est analysé à l'aide d'une fréquence d'analyse double de celle de l'émetteur.

6. Montage de circuit pour réaliser un procédé suivant la revendication 1, qui, du côté de l'émetteur, est constitué par l'interconnexion dans l'ordre d'une unité de paramétrisation vocale (A) avec un étage de numérisation (1 ), d'un étage de transformation de Fourier discrète (2), d'un étage de réduction de données (B) et d'une unité de codage (C) avec un duplicateur de données (5), un codeur de données (7) et un modulateur (8) et, du côté du récepteur, comprend une unité de recodage (C') avec un démodulateur (9) et un détecteur de synchronisation/décodeur (10), une unité de récupération de paramètres (B') avec un convertisseur de données (12) et un formateur de signaux vocaux (A') avec un étage de transformation de Fourier discrète (14), un adaptateur de limite de section (15) et un convertisseur numérique-analogique (16), caractérisé en ce que:
- du côté de l'émetteur, dans l'unité de paramétrisation vocale (A), l'étage de transformation de Fourier discrète (2) est suivi d'un étage de pondération de spectre (3) et, dans l'unité de codage (C), le duplicateur de données (5) est suivi d'un codeur de données (6), et
- du côté du récepteur, dans l'unité de recodage (C'), le détecteur de synchronisation/décodeur (10) est suivi d'un dispositif décodeur (11) et, dans l'unité de récupération de paramètres (B'), le convertisseur de données (12) est suivi d'un étage de pondération de spectre inverse (13).

7. Montage de circuit suivant la revendication 6, caractérisé en ce que l'unité de paramétrisation vocale (A) est précédée d'un premier générateur de nombres pseudo-aléatoires (17) dont la sortie régit le nombre N d'échantillons d'analyse, et en ce que la formation de sections dans le récepteur est commandée par un deuxième générateur pseudo-aléatoire (18) fonctionnant en synchronisme avec le premier.

## Claims

1. A method for the secure transmission of speech signals on an analog transmission path which is formed by a transmitter and a receiver and which has a limited band width, pulse-code modulated speech signals being generated in the transmitter and divided into individual sections consisting of N scanning samples, subjected to orthogonal transformation, encoded and subsequently transmitted, and in the receiver, which is operated in synchronism with the transmitter, returned to a speech signal by being transformed back, characterised in that, at the transmitter side-
- in a first step of the method, the discrete complex spectrum of the respective section is calculated and amplified in such a manner that the individual spectra have a constant mean amplitude;
- this amplified speech spectrum is divided into an upper and a lower frequency band, the upper frequency band, on the one hand, being provided for items of quantity information approximated from k complex, averaged image samples and, on the other hand, the lower frequency band being provided for approximated, positive quantity- and phase-related information, and
- in a second step of the method, the resultant information signals are individually muItipIiedℓ times and, within a range of m speech sections, are exchanged in a pseudo-random manner as a unit and/or encoded in groups and are transmitted.

2. A method according to Claim 1, characterised in that a lower frequency band of 400 to 1250 Hz and an upper frequency band of 1250 to 2800 Hz are used.

3. A method according to one of Claims 1 or 2, characterised in that the positive information signals, which have been multiplied I times and exchanged in a pseudo-random manner within a range of m speech sections, are summed as a unit alternating with changing sign, the resultant current partial sums are formed, multiplied I times, matched by digital modulation to the band width of the transmission channel and, supplemented by a synchronising signal, are transmitted.

4. A method according to one of Claims 1 to 3, characterised in that the number N of the scanning samples is varied in a pseudo-random manner during the parametrisation of the speech signals. 5, A method according to one of Claims 1 to 4, characterised in that, at the input of the receiver, the received signal is first equalised and then sampled with a sampling frequency which is twice that of the transmitter.

6. A circuit arrangement for carrying out a method according to Claim 1, which, at the transmitter, consists of a series circuits of a speech parametrisation unit (A) provided with a digitising stage (1), a discrete Fourier transformation stage (2), a data reduction stage (B) and an encoding unit (C) having a data duplicator (5), data coder (7) and modulator (8) and, at the receiver, comprises a return coding unit (C') having a demodulator (9) and synchronisation detector/ decoder (10), a parameter recovery unit (B') having a data converter (12), and a speech signal former (A') having a discrete Fourier retransforma- tion stage (14), a section limit matching stage (15) and a digital/analog converter (16), characterised in that-
- at the transmitter, in the speech parametrisation unit (A), the discrete Fourier transformation stage (2) is followed by a spectrum weighting stage (3) and, in the encoding unit (C), the data duplicator (5) is followed by a data encrypting stage (6), and
- at the receiver, in the return encoding unit (C'), the synchronisation detector/decoder (10) is followed by a deciphering stage (11) and, in the parameter recovery unit (B'), the data converter (12) is followed by an inverse spectrum weighting stage (13).

7. A circuit arrangement according to Claim 6, characterised in that the speech parametrisation unit (A) is preceded in the circuit by a first pseudo-random number generator (17), the output of which controls the number N of samples, and in that the formation of sections in the receiver is controlled by a second pseudo-random generator (18) which runs in synchronism with the first such generator.
